# FASCICULE DE BREVET EUROPEEN

(11) **EP 0 347 352 B1**
(45) Date de publication et mention de la délivrance du brevet: **15.01.1992**
(21) Numéro de dépôt: 89440048.0
(22) Date de dépôt: 02.06.1989
(51) Int. Cl.: E05D 15/52

(54) **Ferrures d'articulation, pour porte, fenêtre ou analogue oscillo-battante et dont le châssis ouvrant est à recouvrement partiel du cadre dormant**
Dreh-Kipp-Beschlag für Türen, Fenster oder analoges mit teilweiser Überdeckung des Fensterrahmens durch den Fensterflügel
Fitting or a pivoting and tiltable wing of a door, window or the like with a sash which partially covers the window frame

(30) Priorité: 13.06.1988 FR 8808046
(43) Date de publication de la demande: 20.12.1989
(73) Titulaire: FERCO INTERNATIONAL Usine de Ferrures de Bâtiment Société à responsabilité limitée, F-57400 Sarrebourg (FR)
(72) Inventeur: Aumercier, Laurent, F-57370 Phalsbourg (FR)
(74) Mandataire: Glawe, Delfs, Moll & Partner

(56) Documents cités:
- EP-A- 0 112 681
- EP-A- 0 204 267
- DE-A- 2 940 049
- DE-A- 3 601 278
- DE-U- 8 117 446

## Description

L'invention concerne des ferrures d'articulation pour porte, fenêtre ou analogue oscillo-battante et dont le châssis ouvrant est en recouvrement partiel du cadre dormant, composées d'un support d'angle et d'un compas d'arrêt fixés en feuillures et comportant, tous deux, un bras de compas auxiliaire relié, d'une part, à la traverse inférieure, respectivement, supérieure du cadre dormant et, d'autre part, à la traverse inférieure du châssis ouvrant, respectivement, à un bras de compas principal coopérant avec la traverse supérieure de ce dernier.

On connaît déjà des ferrures d'articulation pour porte ou fenêtre oscillo-battante logées en feuillures du châssis ouvrant et du cadre dormant et correspondant à la description ci-dessus.

Ainsi, ces ferrures se composent d'un élément d'articulation, dénommé compas d'arrêt, intervenant dans la partie supérieure de la porte ou fenêtre et dont la fonction consiste, d'une part, à assurer une rotation de l'ouvrant autour d'un axe vertical, lors de l'ouverture à la française et, d'autre part, de limiter le basculement de cet ouvrant en position d'abattant.

Elles comportent, en outre, un autre élément d'articulation, dénommé support d'angle, disposé dans la partie inférieure de la porte ou fenêtre et autorisant, alternativement, un basculement de l'ouvrant autour d'un axe horizontal et son pivotement selon un axe de rotation vertical.

En raison de critères d'esthétique, mais également d'amélioration sur le plan de la sécurité, il est une tendance actuelle d'insérer ces éléments d'articulation en feuillures de l'ouvrant et du dormant de la porte ou fenêtre.

Ainsi, on connaît déjà un compas d'arrêt formé d'un bras de compas principal dont les extrémités sont montées coulissantes, respectivement, sur la traverse supérieure de l'ouvrant et la traverse supérieure du cadre dormant. De plus, une première biellette est disposée entre le bras de compas et le châssis ouvrant et une seconde biellette relie ce même bras de compas au dormant.

Par ailleurs, est également connu un support d'angle composé, d'une part, d'un axe vertical rapporté à l'extrémité de la traverse inférieure de l'ouvrant, côté penture, et comportant un galet, monté coulissant dans une glissière fixée sur la traverse inférieure du dormant. D'autre part, une biellette relie ce dernier à l'ouvrant.

Cette disposition a pour effet de provoquer le décalage, suivant une direction parallèle au plan de la porte ou fenêtre, de l'axe de rotation du châssis ouvrant, lors de l'ouverture à la française, et de dégager, ainsi, le montant arrière de cet ouvrant par rapport au cadre dormant.

En cas d'ouverture en abattant, seul le jeu existant de l'axe, muni de son galet, dans la glissière située sur le dormant, autorise le pivotement de l'ouvrant autour d'un axe horizontal.

En fait, la solution de ce support d'angle et de ce compas d'arrêt connu ne correspond qu'à des portes ou fenêtres dont l'ouvrant est affleurant au cadre dormant. En cas de recouvrement partiel et en raison de la position en feuillures de l'axe de rotation fictif de l'ouvrant, il est nécessaire, lors de l'ouverture à la française, de déporter cet axe de rotation fictif en dehors du plan vertical de la porte ou fenêtre.

A cet effet, on a conçu des compas d'arrêt et des supports d'angle de conception sensiblement identiques à ceux décrits ci-dessus et comportant, en outre, un bras de compas auxiliaire, relié, au moyen d'articulations, selon le cas, à la traverse supérieure ou inférieure du cadre dormant et à l'extrémité arrière du bras de compas principal ou à la traverse inférieure de l'ouvrant. Cette disposition a, toutefois, imposé le montage coulissant des différentes biellettes, auxquelles il est fait référence plus haut, sur ladite traverse inférieure de l'ouvrant ou sur le bras de compas principal.

Il en résulte, qu'au moment de l'ouverture à la française, la rotation du bras de compas auxiliaire provoque le décalage, par rapport au cadre dormant, du montant arrière de l'ouvrant et, simultanément, le déport de l'axe de rotation fictif de ce dernier en dehors du plan de la porte ou fenêtre, plus précisément, vers l'intérieur de l'habitation.

Bien qu'apportant une solution au problème d'ouvrants à recouvrement partiel du dormant, visé ci-dessus, ces ferrures d'articulation présentent, pour autant, un inconvénient, à savoir leur application limitée à des ouvrants de taille et de poids réduits.

En effet, il convient de remarquer qu'en raison du déport de l'ouvrant en dehors du cadre dormant, lors de l'ouverture à la française, le bras de compas auxiliaire et la biellette du support d'angle sont dans l'obligation de supporter tout le poids de l'ouvrant. Ces contraintes tendent à croître proportionnellement à l'angle d'ouverture de la porte ou fenêtre. De plus, la proximité des articulations, reliant la biellette et le bras de compas auxiliaire au cadre dormant, pose un problème sur le plan de la sécurité à l'arrachement de leur fixation sur leur support respectif, notamment, en position d'ouverture maximum à la française.

Des solutions ont été proposées pour compenser la charge que constitue l'ouvrant muni de telles ferrures de verrouillage encastrées. Notamment, on a procédé à l'adjonction d'un bras de compas supplémentaire au support d'angle, bras tentant à créer un point de liaison au cadre dormant éloigné de l'axe de rotation fictif de l'ouvrant et, notamment, de l'articulation du bras de compas auxiliaire reliant celui-ci à la traverse inférieure dudit cadre dormant. Ce bras de compas supplémentaire est, par ailleurs, rapporté à l'une de ses extrémités, de manière coulissante, sur la traverse inférieure de l'ouvrant.

Ainsi, on connaît par le document DE-A-3.601.278, un support d'angle, selon le préambule de la revendication 1, susceptible de prendre position en feuillure d'une porte ou fenêtre dont l'ouvrant est à recouvrement partiel du dormant. En fait, ce support d'angle est composé, selon un premier mode de réalisation d'un bras de compas auxiliaire relié, au niveau de ses extrémités, d'une part, à la traverse inférieure du cadre dormant et, d'autre part, à la traverse inférieure et à proximité du montant arrière de l'ouvrant. Ce support d'angle comporte, en outre, une biellette également rendue solidaire par l'intermédiaire d'articulations, d'une part, de la traverse inférieure du cadre dormant et, d'autre part, de la traverse inférieure de l'ouvrant.

On notera que les articulations reliant le bras de compas auxiliaire et la biellette à l'ouvrant sont, nécessairement, proches l'une de l'autre, disposition qui n'est guère adaptée à des ouvrants lourds.

Selon un autre mode de réalisation décrit dans ce document antérieur, le bras de compas auxiliaire est monté pivotant, à l'une de ses extrémités, sur un coulisseau susceptible de se déplacer dans une glissière aménagée sur la traverse inférieure du dormant. Tandis qu'une bielle, dans ce cas de longueur plus importante est rapportée pivotante, à ses extrémités, d'une part, sur la traverse inférieure de l'ouvrant et, d'autre part, sur la traverse inférieure du dormant. De plus, un bras de levier secondaire assure une meilleure répartition des efforts de la bielle sur l'ouvrant. A cet effet, il est monté articulé, à l'une de ses extrémités, sur ladite bielle tandis que son extrémité opposée est montée pivotante sur le coulissant précité. En fait, dans le cadre de ce second mode de réalisation, le déport de l'ouvrant, selon une direction parallèle au plan du dormant, est plus important par rapport à la solution initiale.

Dans tous les cas, le support d'angle proposé dans ce document antérieur, quelque soit son mode de réalisation, ne permet pas d'imprimer à l'ouvrant une rotation supérieure à 90°, le rebord périphérique de ce dernier, venant à buter, à chaque fois, contre le bras de compas auxiliaire.

Par ailleurs, on connaît par le document EP-A-O.112.681, des ferrures d'articulation reprenant une structure strictement identique au support d'angle correspondant au second mode de réalisation décrit dans le document cité précédemment. De ce fait, elles en reprennent les inconvénients.

En fait, la présente invention a pour but de remédier à l'ensemble des inconvénients précités et se propose de concevoir des ferrures d'articulation et, notamment, un support d'angle et un compas d'arrêt de caractéristiques techniques identiques et susceptibles de prendre position, avec un moindre encombrement, en feuillures d'une porte, fenêtre ou analogue dont l'ouvrant est à recouvrement partiel du dormant.

Plus précisément, la réduction de l'encombrement de ce support d'angle et de ce compas d'arrêt en feuillures doit être obtenu en évitant les bras de compas multiples reliant, habituellement l'ouvrant au dormant sans qu'il ne soit nécessaire de limiter l'application de ces ferrures d'articulation à des ouvrants de taille et de poids réduits. Aussi, convient-il d'assurer une meilleure répartition des efforts sur les éléments constitutifs de ces ferrures d'articulation.

Par ailleurs, ces ferrures d'articulation doivent être en mesure d'autoriser un angle d'ouverture de l'ouvrant supérieur à 90°.

Il est un dernier objectif qu'il convient d'atteindre grâce à la présente invention et qui consiste en une réduction minimum de l'amplitude du déplacement du montant arrière de l'ouvrant par rapport à celui du dormant dans une direction parallèle au plan de la porte ou fenêtre, ce, de manière à procurer une ouverture de taille la plus importante possible.

L'invention, telle qu'elle est caractérisée dans les revendications résout le problème consistant à créer des ferrures d'articulation pour porte ou fenêtre oscillo-battante et dont le châssis ouvrant est à recouvrement partiel du cadre dormant, composé d'un compas d'arrêt et d'un support d'angle fixé en feuillures et comportant, tous deux, un bras de compas auxiliaire relié, d'une part, à la traverse supérieure, respectivement inférieure du cadre dormant, et, d'autre part, au bras de compas principal coopérant avec la traverse supérieure du châssis ouvrant respectivement, à la traverse inférieure de ce dernier, le compas d'arrêt et le support d'angle comportant, en outre:
― un second bras de compas monté coulissant à l'une de ses extrémités, sur la traverse supérieure, respectivement, inférieure du cadre dormant et dont l'autre extrémité est reliée à l'aide de moyens d'articulation, audit bras de compas principal, respectivement, à la traverse inférieure du châssis ouvrant
― et une biellette dont une extrémité est montée articulée sur ce second bras de compas, l'autre extrémité étant fixée pivotante sur la traverse supérieure respectivement, inférieure, du cadre dormant.

Les avantages obtenus grâce à cette invention consistent, essentiellement, en ce que la liaison coulissante du second bras de compas à la traverse supérieure ou inférieure du cadre dormant permet d'éloigner, au maximum, le point d'attache qu'il constitue au cadre dormant par rapport au point d'articulation du bras de compas auxiliaire sur ces mêmes traverses supérieure et inférieure. On obtient, ainsi, une meilleure répartition de la charge que constitue l'ouvrant sur ces ferrures d'articulation et, plus particulièrement, sur le support d'angle.

Toutefois, on notera que cet avantage n'est pas aux dépens de l'angle de rotation de l'ouvrant en cas d'ouverture à la française, cet angle pouvant atteindre des valeurs largement supérieures à quatre vingt dix degrés.

De plus, l'avantage des ferrures d'articulation de conception identique pour réaliser, à la fois, la liaison haute et basse d'un ouvrant oscillo-battant au cadre dormant de la porte ou fenêtre, permet d'obtenir une standardisation de certains de leurs éléments constitutifs et d'aboutir à une gestion de fabrication et de stockage simplifiée.

L'invention est exposée ci-après, plus en détail, à l'aide de dessins représentant, seulement, un mode d'exécution.
― la figure 1 représente une vue schématisée et en plan d'un support d'angle conforme à l'invention et appliqué à une porte ou fenêtre dont le châssis ouvrant est en position d'ouverture à la française;
― la figure 2 représente une vue schématisée et en coupe du support d'angle représenté dans la figure 1;
― la figure 3 représente une vue schématisée en élévation et en coupe d'un compas d'arrêt réalisé selon l'invention et appliqué à une porte ou fenêtre dont le châssis ouvrant est en position d'abattant;
― la figure 4 représente une vue schématisée et en plan du compas d'arrêt représenté dans la figure 3;
― la figure 5 représente une vue schématisée et en élévation de l'équerre venant se fixer dans l'angle inférieur du châssis ouvrant et formant l'un des éléments constitutifs des moyens d'articulation reliant le bras de compas auxiliaire audit châssis ouvrant;
― la figure 6 représente une vue en coupe selon VI-VI de la figure 5;
― la figure 7 représente une vue schématisée et en coupe des moyens d'articulation reliant, au niveau du support d'angle le bras de compas auxiliaire au châssis ouvrant, ce dernier étant en position verrouillée;
― la figure 8 représente une vue identique à la figure 7, l'ouvrant étant en position d'ouverture à la française;
― la figure 9 représente une vue identique aux figures 6 et 7 précédentes, l'ouvrant étant en position d'ouverture en abattant;
― la figure 10 représente une vue de détail de l'angle supérieur du châssis ouvrant représenté sous forme schématisée et en coupe.

Les ferrures d'articulation, conformes à l'invention et représentées dans les figures 1 à 4, s'appliquent à des portes ou fenêtres dont l'ouvrant 1 est du type oscillo-battant. Ainsi, cet ouvrant 1 est en mesure de pivoter autour d'un axe vertical, passant par le montant arrière 2 et correspondant à une position d'ouverture dite à la française. Par ailleurs, cet ouvrant 1 peut basculer autour d'un axe horizontal, matérialisé fréquemment, par sa traverse inférieure 3, une telle ouverture correspondant à la position en abattant.

Parmi les différents ouvrants à caractère oscillo-battant, on distingue ceux à recouvrement partiel du cadre dormant 4. De tels ouvrants 1 possèdent, sur leur périphérie, un rebord 5 venant en applique, en position de fermeture, sur la face interne 6 dudit cadre dormant 4 et contribuant, ainsi, à une meilleure étanchéité de la porte ou fenêtre.

La présente invention, s'applique, plus précisément, à de tels ouvrants et concerne des ferrures d'articulation prenant place en feuillures 7, 8 du cadre dormant 4 et du châssis ouvrant 9.

Ces ferrures d'articulation se composent d'un support d'angle 10 assurant la liaison basse de l'ouvrant 1 au cadre dormant 4 et d'un compas d'arrêt 11 constituant la liaison haute de ces derniers. Ainsi, le support d'angle 10 permet, à la fois, de conférer à l'ouvrant 1 une rotation autour d'un axe vertical et une rotation autour d'un axe horizontal, tandis que le compas d'arrêt 11 assure le pivotement autour d'un axe vertical du compas principal 12 qui, en raison de sa liaison à l'ouvrant 1 répercute cette rotation sur ce dernier. Ce compas d'arrêt 11 permet, en outre, de limiter l'angle de basculement de l'ouvrant 1 lors de sa rotation autour de l'axe horizontal.

Plus exactement, le support d'angle 10, tel que représenté dans les figures 1 et 2 comporte, d'une part, un bras de compas auxiliaire 13 relié, à l'une de ses extrémités 14, et à l'aide de moyens d'articulation 15, à la traverse inférieure 3 du châssis ouvrant 9. Préférentiellement, cette liaison du bras de compas auxiliaire à l'ouvrant 1 se situe au plus près de l'angle inférieur 16 de ce dernier. Une articulation 17 raccorde le bras de compas auxiliaire 13 au cadre dormant 4 et, notamment, à un support 18 formé par une platine allongée 19 rapportée à l'aide d'éléments de fixation en feuillures 7, sur la traverse inférieure 21 dudit cadre dormant 4.

L'intérêt principal de ce bras de compas auxiliaire 13 consiste, lors de l'ouverture à la française, à dégager le montant arrière 2 de l'ouvrant 1 par rapport au montant arrière 22 du cadre dormant 4 et, simultanément, de déporter ledit ouvrant 1 suivant une direction perpendiculaire au plan vertical 23 de la porte ou fenêtre. Ce déport s'effectue, de préférence, vers l'intérieur de l'habitation.

Il convient, en effet, de remarquer qu en raison de la disposition en feuillures des ferrures d'articulation, il est indispensable de conférer à un ouvrant à recouvrement partiel du cadre dormant 4, une telle cinématique sans quoi son rebord périphérique 5, coopère avec la face interne 6 dudit cadre dormant 4 et empêche sa rotation autour d'un axe vertical et, de ce fait, l'ouverture à la française.

Le support d'angle 10, comporte, d'autre part, et selon une caractéristique de l'invention, un second bras de compas 24 reliant le châssis ouvrant 9 au cadre dormant 4. Plus précisément, ce bras de compas 24 est monté coulissant, à l'une de ses extrémités 25, sur la traverse inférieure 21 du cadre dormant 4, tandis que l'autre extrémité 26 est fixée, par une articulation 26A, en feuillure 8 et sur la traverse inférieure 3 du châssis ouvrant 9.

Selon un mode de réalisation préférentiel, le montage coulissant de ce second bras de compas 24 sur le cadre dormant 4 est obtenu au moyen d'une glissière 27 aménagée dans le support 18 appliqué sur la traverse inférieure 21 dudit cadre dormant 4. Cette glissière 27 consiste, en fait, en une ouverture 28 de forme oblongue, aménagée dans la platine 19 et, notamment, dans sa partie avant 29 orientée vers le montant avant du cadre dormant 4. Dans l'ouverture 28 est engagé un tourillon 30 fixé à l'extrémité 25 du second bras de compas 24 et se présentant saillant par rapport à la face inférieure 31 de ce dernier. Ce tourillon 30 est muni, par ailleurs, à son extrémité libre 32, d'un flasque 33 coopérant avec le côté inférieur 34 de la platine 19. Il évite, ainsi, le dégagement inopiné du second bras de compas 24 de la glissière 27 lors de la manipulation de l'ouvrant 1.

Préférentiellement, des rebords 35, 36 sont aménagés sur le côté inférieur 34 de la platine 19, au niveau des bords longitudinaux 37, 38 de l'ouverture 28. Cette caractéristique permet d'améliorer, sensiblement, la qualité du guidage du tourillon 30 et contribuer, de ce fait, à une réduction des jeux existant entre les différentes pièces constitutives du support d'angle 10. On notera, cependant, qu'une telle amélioration ne se traduit, en aucun cas, par une augmentation de l'épaisseur de la platine 19. En effet, ces rebords 35, 36 pourront être obtenus par une simple opération d'emboutissage peu coûteuse.

Avantageusement, le support d'angle 10 est également muni d'une biellette 39 montée articulée, à l'une de ses extrémités 40, sur le second bras de compas 24 et coopérant, au moyen d'une articulation 41, et à son extrémité opposée 42, avec le support 18 ou platine 19. Cette biellette 39 a pour fonction principale de répartir l'action des bras de compas 13 et 24 sur l'ouvrant 1. A cet effet, on notera que l'articulation 41, reliant cette biellette 39 au support 18, se situe, de préférence, entre l'ouverture 28 et les moyens d'articulation 15 du bras de compas auxiliaire 13. En fait, l'articulation 41 de la biellette 39 est disposée au plus près de ces moyens d'articulation 15 pour autoriser un angle d'ouverture de l'ouvrant 1 le plus important possible. En raison des caractéristiques de la présente invention, cet angle d'ouverture de l'ouvrant 1 peut atteindre des valeurs largement supérieures à quatre vingt dix degrés.

A noter, par ailleurs, qu'en position perpendiculaire au plan vertical 23 de la porte ou fenêtre, l'ouvrant 1 comporte des points d'attache au cadre dormant 4 relativement éloignés les uns des autres. Il conserve, par là même, une stabilité irréprochable quel que soit son poids et sa taille.

Selon un mode d'exécution préférentiel de l'invention, le second bras de compas 24 est cambré en son milieu 43 autorisant l'insertion de la biellette 39 entre ledit second bras de compas 24 et la platine 19, en position de fermeture de l'ouvrant 1. Toutefois, il est pris soin que l'épaisseur globale 44 du support d'angle 10 soit maintenue inférieure au jeu existant entre les feuillures 7, 8 du cadre dormant 4 et du châssis ouvrant 9 de manière à éviter un entaillage quelconque de l'un de ces derniers.

Quant au bras de compas auxiliaire 13, situé, en position de fermeture de l'ouvrant 1, dans le prolongement du second bras de compas 24 et de la biellette 39, il est choisi d'épaisseur 45 équivalente à la somme de ces derniers. Ainsi, renforcé, ce bras de compas auxiliaire 13 est en mesure de supporter le poids que constitue l'ouvrant 1 lorsque celui-ci est déporté en dehors du plan vertical 23 de la porte ou fenêtre.

Dans ce même but de résistance mécanique du support d'angle 10, en cas d'application à des ouvrants de taille et de poids importants, l'articulation 17 raccordant le bras de compas auxiliaire 13 au cadre dormant 4 est formée par un axe vertical 46 introduit largement dans la traverse inférieure 21 de ce dernier. De plus, l'extrémité 47 de cet axe vertical 46, se présentant saillante par rapport au support 18, est engagée dans un alésage 48 aménagé à l'extrémité 17A dudit bras de compas auxiliaire 13.

En ce qui concerne le compas d'arrêt 11, hormis le bras de compas principal 12, il reprend une structure sensiblement identique au support d'angle 10. Ainsi, tel que représenté dans les figures 3 et 4, il comporte un bras de compas auxiliaire 113, relié, à l'une de ses extrémités 114 et au moyen d'une articulation 115, à l'extrémité arrière 116 dudit bras de compas principal 12. Par ailleurs, une articulation 117 assure la liaison de ce bras de compas auxiliaire 113 à son extrémité opposée, avec un support 118 formé par une platine allongée 119 rendue solidaire, au moyen d'éléments de fixation 120 en feuillure 7, sur la traverse supérieure 121 du cadre dormant 4.

Ce compas d'arrêt 11 est également pourvu d'un second bras de compas 124 dont une extrémité 125 est montée coulissante dans une glissière 127 aménagée dans le support 118. L'autre extrémité 126 de ce second bras de compas 124 est rendue solidaire du bras de compas principal 12 à l'aide d'une articulation 126A.

La structure de la glissière 127 est identique à celle décrite dans le cadre du support d'angle 10. Ainsi, elle est formée par une ouverture de forme oblongue 128 aménagée dans la platine 119. Celle-ci comporte, sur sa face 134, orientée en direction de la traverse supérieure 121 du cadre dormant 4, des rebords 135, 136, situés sur les bords longitudinaux 137, 138 de l'ouverture 128. Dans cette glissière 127 est engagé un tourillon 130 solidaire de l'extrémité 125 du second bras de compas 124, tourillon 130, comportant à son extrémité libre 132, un flasque 133 coopérant avec les rebords 135, 136 et empêchant son dégagement de l'ouverture 128.

Une biellette 139, montée articulée à l'une de ses extrémités 140 sur le second bras de compas 124, relie, également, ce dernier à la traverse supérieure 121 du cadre dormant 4. A cet effet, cette biellette 139 coopère, à son extrémité 142, avec le support 118 au moyen d'une articulation 141 disposée à proximité immédiate de l'articulation 117 reliant, à ce même support 118, le bras de compas auxiliaire 113.

Là encore, le second bras de compas 124 comporte, en son milieu 143, une cambrure autorisant, en position de fermeture, l'engagement de la biellette 139 entre ledit second bras de compas 124 et la platine 119. Toutefois, on notera que le bras de compas auxiliaire 113 n'est pas nécessairement renforcé étant donné qu'il ne contribue que pour une faible partie au support du poids de l'ouvrant. Dans ces conditions, l'écart 144 existant entre ledit bras de compas auxiliaire 113 et la platine 119 est compensé par un bossage 145 sur la face inférieure 146 de cette dernière et sur lequel est montée l'articulation 117.

Il convient de noter que, dans le cadre du support d'angle 10 tout comme de ce compas d'arrêt 11, les articulations 17, 117 et 41, 141, reliant le bras de compas auxiliaire 13; 113 et la biellette 39, 139 au support 18, 118 sont rapprochées au maximum l'une de l'autre et disposées au plus près du montant arrière 22 du cadre dormant 4.

Quant au bras de compas principal 12, celui-ci est relié à l'ouvrant 1 selon des techniques connues par l'Homme du Métier. Ainsi, l'extrémité avant 147 est munie d'un tourillon (non représenté) monté coulissant dans une lumière oblongue 148 aménagée dans une têtière 149 disposée en feuillure 8 sur la traverse supérieure 150 du châssis ouvrant 9. Plus précisément, cette têtière 149 recouvre une rainure 151 réalisée en périphérie de l'ouvrant 1, et dans laquelle coulissent des tringles de manoeuvre actionnées par un mécanisme de verrouillage, tel qu'une crémone ou crémone-serrure. De plus, une biellette 152 relie le bras de compas principal 12 au châssis ouvrant 9, empêchant celui-ci à se décaler par rapport au cadre dormant 4 en cas d'ouverture en abattant.

Le maintien du bras de compas principal 12 sur la têtière 149 en position d'ouverture à la française peut être assuré par tout moyen connu tel que des gâches solidaires dudit bras de compas principal 12. Ces gâches sont ainsi en mesure de coopérer avec des organes de verrouillage fixés sur une tringle de manoeuvre et émergeant de la têtière 149 au travers d'ouvertures réalisées à cet effet. Toutefois, en raison de l'encombrement du compas d'arrêt 11 en feuillures 7, 8 du cadre dormant 4 et du châssis ouvrant 9, il serait nécessaire de décaler fortement les gâches précitées par rapport à l'axe de rotation vertical de l'ouvrant 1. Or, dans de telles conditions, le moindre jeu existant entre la gâche et l'organe de verrouillage disposé sur la tringle de manoeuvre se traduit, pour des ouvrants de largeur importante, par un jeu de plusieurs millimètres au niveau de leur montant arrière.

Pour remédier à un tel inconvénient, on prolonge, tel que représenté dans la figure 10, l'extrémité arrière 116 du bras de compas principal 12 par un tronçon replié en forme d'équerre 155 venant, en position d'ouverture à la française, coiffer l'angle supérieur 153 du châssis ouvrant 9 et, notamment, de la têtière 149. Dans l'aile verticale 156 de ce tronçon replié en forme d'équerre 155 est réalisée une lumière 157 dans laquelle s'engage l'extrémité 158 d'une tringle de manoeuvre 159 émergeant du chant vertical arrière 154 dudit châssis ouvrant 9. Contrairement, la commande de la crémone ou crémone-serrure, lors de l'ouverture en abattant, provoque le retrait de cette extrémité saillante 158 de la tringle de manoeuvre 159 libérant, ainsi, le bras de compas principal 12.

En ce qui concerne le pivotement du châssis ouvrant 9 par rapport au cadre dormant 4, selon un axe de rotation horizontal, il peut être rendu possible, grâce à un jeu suffisant au niveau de l'articulation 17 reliant le bras de compas auxiliaire 13 au support 18.

Plus précisément, l'extrémité saillante 47 de l'axe 46, auquel il a été fait référence plus haut dans la description, est de forme conique et introduite dans l'alésage 48 aménagé dans l'extrémité 17A du bras de compas auxiliaire 13. Une telle configuration autorise le pivotement, selon un angle limité, de ce dernier autour d'un axe horizontal.

Dans ces conditions, les moyens d'articulation 15 reliant ce même bras de compas auxiliaire 13 à l'ouvrant 1, sont constitués, par un axe vertical 49 rendu solidaire, à son extrémité inférieure 50, de l'extrémité libre 14 dudit bras de compas auxiliaire 13. De plus, une équerre 52 coiffe l'angle inférieur 16 de l'ouvrant 1 et s'inscrit dans des entaillages 53, 54 aménagés dans le montant arrière 2 et la traverse inférieure 3 de l'ouvrant 1 et servant, habituellement, au logement des tringles de manoeuvre et de la têtière. Cette équerre 52 est rendue solidaire de l'ouvrant 1 au moyen d'éléments de fixation tels que vis ou analogue et comporte, dans son chant inférieur 55 et dans l'angle 56, un évidement cylindrique 57 aux dimensions ajustées à celles de l'axe 49 pour autoriser le passage et la rotation de ce dernier.

Dans certains cas, notamment pour des gammes d'ouvrants plus ou moins importants, un tel jeu au niveau de la liaison du bras de compas auxiliaire 13 sur le support 18 peut représenter un inconvénient étant à l'origine d'une fatigue plus rapide des pièces constitutives des ferrures d'articulation.

Dans ces conditions, et selon un autre mode d'exécution, conforme à l'invention, et représenté dans les figures 5 à 9, l'extrémité saillante 47 de l'axe 46 est ajustée au diamètre de l'alésage 48 présent dans le bras de compas auxiliaire 13 de sorte que seule la rotation autour d'un axe horizontal de ce dernier soit autorisée.

De plus, l'axe vertical 49 constituant, en partie, les moyens d'articulation 15 dudit bras de compas auxiliaire 13 au châssis ouvrant 9, est introduit dans une ouverture oblongue 57A usinée dans le chant inférieur 55 et dans l'angle 56 de l'équerre 52. Cette ouverture oblongue 57A communique avec un évidement 58, de préférence de forme cylindrique, d'axe vertical et réalisé dans l'aile verticale 59 de ladite équerre 52. Une douille 60, solidaire d'une tige de transmission 61, coulisse dans cet évidement 58 et coopère avec l'axe vertical 49.

Plus précisément, la douille 60 présente sur sa face inférieure 62 un trou borgne 63 ajusté au diamètre de l'axe vertical 49 pour en autoriser l'introduction.

Quant à la tige de transmission 61, connectée à la douille 60, elle débouche de l'évidement 58, au niveau du chant supérieur 64 de l'aile verticale 59 correspondant à l'équerre 52. Cette tige de transmission 61 est, ainsi, en mesure de coopérer, à son extrémité supérieure 65 et à l'aide de moyens de liaison 66, avec une tringle de manoeuvre (non représentée). Celle-ci est logée dans l'entaillage 53 présent dans le montant arrière 2 de l'ouvrant 1 et coopère avec le mécanisme de verrouillage, tel que crémone ou crémone-serrure.

De ce fait, sous l'action de cette tringle de manoeuvre, commandée par ledit mécanisme de verrouillage, la douille 60 est amenée à coulisser dans l'évidement 58 de l'équerre 52 coopérant ou non, selon le cas, avec l'axe vertical 49. Plus exactement, en position de fermeture de l'ouvrant 1, correspondant à la figure 7, la douille 60 est totalement engagée sur l'axe vertical 49. En actionnant le mécanisme de verrouillage, pour commander l'ouverture à la française de la porte ou fenêtre, le jeu des tringles de manoeuvre provoque la montée de la douille 60, celle-ci étant maintenue en position partiellement engagée sur l'axe vertical 49, tel que visible dans la figure 8. Cet axe vertical 49 est, dans ce cas, en mesure de pivoter autour d'un axe vertical.

Finalement, en position d'ouverture en abattant de l'ouvrant 1, correspondant à la configuration des moyens d'articulation 15 tels que représentés dans la figure 9, la douille 60 est totalement relevée dans l'évidement 58, libérant l'axe vertical 49.

De ce fait, et en raison de l'ouverture de forme oblongue 57A aménagée dans l'équerre 52, cette dernière est apte à pivoter autour d'un axe horizontal. Toutefois, pour éviter de limiter le déplacement angulaire de l'axe vertical 49 à l'intérieur de l'évidement 58, l'équerre 52 et, notamment, l'aile verticale 59 présente, à proximité de l'angle 56 et sur sa face 67 orientée vers l'extérieur de la porte ou fenêtre, une ouverture 68. Cette dernière, ainsi disposée au droit de l'axe vertical 49, permet à l'extrémité libre 69 de celui-ci d'émerger de l'équerre 52 en position de basculement maximum de l'ouvrant 1.

Il est indéniable qu'une telle configuration améliore la tenue du châssis ouvrant 9 par rapport au cadre dormant 4, en cas d'ouverture à la française de la porte ou fenêtre.

En conséquence, le support d'angle 10 et le compas d'arrêt 11, objets de la présente invention, apportent des avantages incontestables dans le domaine des ferrures d'articulation encastrées pour porte ou fenêtre oscillo-battantes. En effet, leur conception particulière autorise leur application à des ouvrants de taille et de poids importants avec une fiabilité irréprochable et tout en assurant un angle d'ouverture à la française supérieur à quatre vingt dix degrés. Ces ferrures d'articulation, conformes à l'invention, associent, ainsi, efficacité et esthétique.

## Revendications

1. Ferrures d'articulation pour porte, fenêtre ou analogue, oscillo-battante et dont le châssis ouvrant (9) est à recouvrement partiel du cadre dormant (4), composées d'un support d'angle (10) et d'un compas d'arrêt (11) fixés en feuillures (7, 8) et comportant, tous deux, un bras de compas auxiliaire (13, 113) relié, d'une part, à la traverse inférieure (21), respectivement, supérieure (121) du cadre dormant (4) et, d'autre part, à la traverse inférieure (3) du châssis ouvrant (9), respectivement, à un bras de compas principal (12) coopérant avec la traverse supérieure (150) de ce dernier, ferrures d'articulation caractérisées par le fait que le support d'angle (10) et le compas d'arrêt (11) comportent:
― un second bras de compas (24, 124) monté coulissant, à une de ses extrémités (25, 125), sur la traverse inférieure (21), respectivement, supérieure (121) du cadre dormant (4) et dont l'autre extrémité (26, 126) est reliée au moyen d'une articulation (26A, 126A) à la traverse inférieure (3) du châssis ouvrant (9), respectivement, au bras de compas principal (12);
― et une biellette (39, 139) dont une extrémité (40, 140), est montée articulée sur le second bras de compas (24, 124) et dont l'autre extrémité est fixée pivotante sur la traverse inférieure (21) respectivement, supérieure (121) dudit cadre dormant (4).

2. Ferrures d'articulation selon la revendication 1, caractérisées par le fait que le support d'angle (10) et le compas d'arrêt (11) comportent un support (18, 118) formé par une platine allongée (19, 119) rapportée, à l'aide d'éléments de fixation (20, 120), en feuillures (7) sur la traverse inférieure (21) respectivement, supérieure (121) du cadre dormant (4), à ce support (18, 118) étant reliés, d'une part, le bras de compas auxiliaire (13, 113) et la biellette (39, 139) au moyen d'articulations (17, 117) et (41, 141) et d'autre part, l'extrémité (25, 125) du second bras de compas (24, 124).

3. Ferrures d'articulation selon la revendication 2, caractérisées par le fait que la platine (19, 119) comporte, dans sa partie avant (29), orientée vers le montant avant du cadre dormant (4), une glissière (27, 127) formée par une ouverture oblongue (28, 128) dans laquelle est engagé un tourillon (30, 130) solidaire de l'extrémité (25, 125) du second bras de compas (24, 124) et comportant, à son extrémité libre (32, 132), un flasque (33, 133) coopérant avec le côté inférieur (34), respectivement, la face supérieure (134) de ladite platine (19, 119).

4. Ferrures d'articulation selon la revendication 2, caractérisées par le fait que les articulations (17, 117) et (41, 141) reliant le bras de compas auxiliaire (13, 113) et la biellette (39, 139) au support (18, 118) sont rapprochées au maximum l'une de l'autre et disposées au plus près du montant arrière (22) du cadre dormant (4).

5. Ferrures d'articulation selon les revendications 1 et 2, caractérisées par le fait que le second bras de compas (24, 124) est cambré en son milieu (43, 143) autorisant l'insertion de la biellette (39, 139) entre ledit second bras de compas (24, 124) et la platine (19, 119), en position de fermeture de la porte, fenêtre ou analogue.

6. Ferrures de d'articulation selon les revendications 1 et 5, caractérisées par le fait que le bras de compas auxiliaire (13) du support d'angle (10), disposé en position de fermeture du châssis ouvrant (9) dans le prolongement du second bras de compas (24) et de la biellette (39), présente une épaisseur (45) équivalente à l'épaisseur représentée par la somme de ces derniers.

7. Ferrures d'articulation selon la revendication 2, caractérisées par le fait que l'articulation (17), raccordant le bras de compas auxiliaire (13) du support d'angle (10) au support (18), est formé par un axe vertical (46) introduit largement dans la traverse inférieure (21) du cadre dormant (4) et dont une extrémité (47) se présentant saillante, par rapport audit support (18), est engagée dans un alésage (48) aménagé dans l'extrémité (17A) dudit bras de compas auxiliaire (13).

8. Ferrures d'articulation selon la revendication 7, caractérisées par le fait que l'extrémité (47) de l'axe vertical (46) est de forme conique et introduite dans l'alésage (48) aménagé dans le bras de compas auxiliaire (13) pour autoriser le pivotement de ce dernier, selon un angle limité, autour d'un axe horizontal et permettre l'ouverture en abattant du châssis ouvrant (2).

9. Ferrures d'articulation selon les revendications 1 et 8, caractérisées par le fait que le support d'angle (10) comporte des moyens d'articulation (15), reliant le bras de compas auxiliaire (13) au châssis ouvrant (9) et constitués, d'une part, par un axe vertical (49) rendu solidaire, à son extrémité inférieure (50) de l'extrémité libre (14) dudit bras de compas auxiliaire (13) et, d'autre part, par une équerre (52) coiffant l'angle inférieur (16) dudit châssis ouvrant (9) et venant s'inscrire dans des entaillages (53, 54) présents dans le montant arrière (2) et la traverse inférieure (3) dudit châssis ouvrant (9), l'équerre (52) comportant, dans son chant inférieur (55) et dans l'angle (56), un évidement cylindrique (57) ajusté à l'axe vertical (49) pour autoriser le passage et la rotation de ce dernier.

10. Ferrures d'articulation selon la revendication 7, caractérisées par le fait que l'extrémité (47) de l'axe vertical (46) est ajustée au diamètre de l'alésage (48) présent dans le bras de compas auxiliaire (13) de sorte que seule la rotation autour d'un axe vertical de ce dernier soit autorisée.

11. Ferrures d'articulation selon les revendications 1 et 10, caractérisées par le fait que le support d'angle (10) comporte des moyens d'articulation (15), reliant le bras de compas auxiliaire (13) au châssis ouvrant (9) constitués, d'une part, par un axe vertical (49) rendu solidaire, à son extrémité inférieure (50), de l'extrémité libre (14) dudit bras de compas auxiliaire (13) et, d'autre part, par une équerre (52) coiffant l'angle inférieur (16) du châssis ouvrant (9) et venant s'inscrire dans des entaillages (53, 54) présents dans le montant arrière (2) et la traverse inférieure (3) dudit châssis ouvrant (9), l'équerre (52) comportant, dans son chant inférieur (55) et dans l'angle (56), une ouverture oblongue (57A) servant au passage à l'axe vertical (9) et communiquant avec un évidement (58) réalisé dans l'aile verticale (59) de ladite équerre (52).

12. Ferrures d'articulation selon la revendication 11, caractérisées par le fait que les moyens d'articulation (15) comportent, en outre, une douille (60) coulissant dans l'évidement (58) de l'aile verticale (59) correspondant à l'équerre (52) et coopérant avec l'axe vertical (49) pour autoriser ou non le basculement du châssis ouvrant (9) autour d'un axe horizontal.

13. Ferrures d'articulation selon la revendication 12, caractérisées par le fait que la douille (60) présente sur sa face inférieure (62) un trou borgne (63) ajusté au diamètre de l'axe vertical (49) pour permettre l'introduction de ce dernier, cette douille étant, en outre, rendue solidaire d'une tige de transmission (61) débouchant de l'évidement (58) au niveau du chant supérieur (64) de l'aile verticale (59) et coopérant à l'aide de moyens de liaison (66), avec une tringle de manoeuvre actionnée par un mécanisme de verrouillage, tel que crémone ou crémone-serrure.

14. Ferrures d'articulations selon la revendication 11, caractérisées par le fait que l'aile verticale (59) de l'équerre (52) comporte, à proximité de l'angle (56) et sur sa face (67), orientée vers l'extérieur de la porte, fenêtre ou analogue, une ouverture (68) communiquant avec l'évidement (58) et au travers de laquelle émerge l'extrémité libre (69) de l'axe vertical (49) en position de basculement maximum du châssis ouvrant (9).

15. Ferrures d'articulation selon la revendication 1, caractérisées par le fait que le bras de compas principal (12) du compas d'arrêt (11) comporte, à son extrémité arrière (116), un tronçon replié en forme d'équerre (155) coiffant, en position d'ouverture à la française, l'angle supérieur (153) du châssis ouvrant (9) et présentant, dans son aile verticale (156) une lumière (157) dans laquelle s'engage l'extrémité saillante (158), par rapport au chant vertical arrière (154) dudit châssis ouvrant (9), d'une tringle de manoeuvre (159) actionnée par une mécanisme de verrouillage, tel qu'une crémone ou crémone-serrure.

## Patentansprüche

1. Drehkippbeschlag für Türen, Fenster od.dgl. mit teilweiser Überdeckung des Stockrahmens (4) durch den Flügelrahmen (9), wobei der Beschlag aus einem Stützwinkel (10) und aus einer Halteschere (11) zusammengesetzt ist, die in Falzen (7, 8) befestigt sind und beide einen Hilfsscherenarm (13, 113) aufweisen, der einerseits mit dem unteren Querriegel (21) bzw. dem oberen Querriegel (121) des Stockrahmens (4) und anderseits mit dem unteren Querriegel (3) des Flügelrahmens (9) bzw. mit einem Hauptscherenarm (12) verbunden ist, der mit dem oberen Querriegel (150) des Flügelrahmens zusammenwirkt, wobei der Drehkippbeschlag dadurch gekennzeichnet ist, daß der Stützwinkel (10) und die Halteschere (11) aufweisen:
― einen zweiten Scherenarm (24, 124), der an einem seiner Enden (25, 125) gleitverschieblich am unteren Querriegel (21) bzw. am oberen Querriegel (121) des Stockrahmens (4) montiert ist und dessen anderes Ende (26, 126) mit Hilfe eines Gelenkes (26A, 126A) mit dem unteren Querriegel (3) des Flügelrahmens (9) bzw. dem Hauptscherenarm (12) verbunden ist;
― und einen Schwingarm (39, 139), von dem ein Ende (40, 140) am zweiten Scherenarm (24, 124) angelenkt ist und dessen anderes Ende am unteren Querriegel (21) bzw. am oberen Querriegel (121) des Stockrahmens (4) schwenkbeweglich befestigt ist.

2. Drehkippbeschlag nach Anspruch 1, dadurch gekennzeichnet, daß der Stützwinkel (10) und die Halteschere (11) einen Träger (18, 118) aufweisen, der durch eine langgestreckte Platte (19, 119) gebildet ist, welche mit Hilfe von Befestigungselementen (20, 120) in Falzen (7) am unteren Querriegel (21) bzw. am oberen Querriegel (121) des Stockrahmens (4) montiert ist, wobei an diesen Träger (18, 118) einerseits der Hilfsscherenarm (13, 113) und der Schwingarm (39, 139) mit Hilfe von Gelenken (17, 117) und (41, 141) und anderseits das Ende (25, 125) des zweiten Scherenarmes (24, 124) angeschlossen sind.

3. Drehkippbeschlag nach Anspruch 2, dadurch gekennzeichnet, daß die Platte (19, 119) in ihrem vorderen Teil (29), der dem vorderen Steher des Stockrahmens (4) zugekehrt ist, eine Gleitschiene (27, 127) aufweist, die durch eine langgestreckte Öffnung (28, 128) gebildet ist, in welche ein Zapfen (30, 130) eingreift, der mit dem Ende (25, 125) des zweiten Scherenarmes (24, 124) verbunden ist und an seinem freien Ende (32, 132) einen Flansch (33, 133) aufweist, der mit der Innenseite (34) bzw. der Oberseite (134) der Platte (19, 119) zusammenwirkt.

4. Drehkippbeschlag nach Anspruch 2, dadurch gekennzeichnet, daß die Gelenke (17, 117) und (41, 141), welche den Hilfsscherenarm (13, 113) und den Schwingarm (39, 139) mit dem Träger (18, 118) verbinden, einander weitestmöglich angenähert und nächst dem hinteren Steher (22) des Stockrahmens (4) angeordnet sind.

5. Drehkippbeschlag nach den Ansprüchen 1 und 2, dadurch gekennzeichnet, daß der zweite Scherenarm (24, 124) in seiner Mitte (43, 143) gekröpft ist, was ein Einsetzen des Schwingarmes (39, 139) zwischen den zweiten Scherenarm (24, 124) und die Platte (19, 119) in der Schließstellung der Tür, des Fensters od.dgl. ermöglich.

6. Drehkippbeschlag nach den Ansprüchen 1 und 5, dadurch gekennzeichnet, daß der Hilfsscherenarm (13) des Stützwinkels (10), der in der Schließstellung des Flügelrahmens (9) in Verlängerung des zweiten Scherenarmes (24) und des Schwingarmes (39) angeordnet ist, eine Dicke (45) aufweist, welche der Dicke entspricht, die durch die Summe der letzteren gegeben ist.

7. Drehkippbeschlag nach Anspruch 2, dadurch gekennzeichnet, daß das Gelenk (17), welches den Hilfsscherenarm (13) des Stützwinkels (10) mit dem Träger (18) verbindet, durch eine Vertikalachse (46) gebildet ist, die in den unteren Querriegel (21) des Stockrahmens (4) ausgiebig eingesetzt ist und deren eines Ende (47), das bezüglich des Trägers (18) vorspringt, in eine Bohrung (48) eingreift, die im Ende (17A) des Hilfsscherenarmes (13) ausgebildet ist.

8. Drehkippbeschlag nach Anspruch 7, dadurch gekennzeichnet, daß das Ende (47) der Vertikalachse (46) konische Form hat und in die im Hilfsscherenarm (13) ausgebildete Bohrung (48) eingeführt ist, um das Schwenken desselben über einen begrenzten Winkel um eine Horizontalachse zu ermöglichen und das Öffnen des Flügelrahmens (2) zu gestatten.

9. Drehkippbeschlag nach den Ansprüchen 1 und 8, dadurch gekennzeichnet, daß der Stützwinkel (10) Anlenkmittel (15) aufweist, welche den Hilfsscherenarm (13) mit dem Stockrahmen (9) verbinden und einerseits durch eine Vertikalachse (49), die an ihrem unteren Ende (50) mit dem freien Ende (14) des Hilfsscherenarmes (13) verbunden ist, und anderseits durch einen Winkel (52) gebildet sind, welcher die untere Ecke (16) des Flügelrahmens (9) überdeckt und in Ecküberblattungen (53, 54) eingreift, die im hinteren Steher (2) und im unteren Riegel (3) des Flügelrahmens (9) vorhanden sind, wobei der Winkel (52) in seiner unteren Kante (55) und in der Ecke (56) eine zylindrische Ausnehmung (57) aufweist, die an die Vertikalachse (49) angepaßt ist, um den Durchtritt und die Drehung derselben zu ermöglichen.

10. Drehkippbeschlag nach Anspruch 7, dadurch gekennzeichnet, daß das Ende (47) der Vertikalachse (46) dem Durchmesser der Bohrung (48) angepaßt ist, welche im Hilfsarm (13) vorhanden ist, derart, daß lediglich die Drehung um eine Vertikalachse derselben gestattet wird.

11. Drehkippbeschlag nach den Ansprüchen 1 und 10, dadurch gekennzeichnet, daß der Stützwinkel (10) Anlenkmittel (15) aufweist, welche den Hilfsscherenarm (13) mit dem Flügelrahmen (9) verbinden und einerseits durch eine Vertikalachse (49), die an ihrem unteren Ende (50) mit dem freien Ende (14) des Hilfsscherenarmes (13) verbunden ist, und anderseits durch einen Winkel (52) gebildet sind, welcher die untere Ecke (16) des Flügelrahmens (9) überdeckt und in Ecküberblattungen (53, 54) eingreift, welche im hinteren Steher (2) und im unteren Riegel (3) des Flügelrahmens (9) vorhanden sind, wobei der Winkel (52) an seiner unteren Kante (55) und in der Ecke (56) eine langgestreckte Öffnung (57) aufweist, welche dem Durchtritt der Vertikalachse (49) dient und mit einer Ausnehmung (58) in Verbindung steht, die im vertikalen Schenkel (59) des Winkels (52) ausgebildet ist.

12. Drehkippbeschlag nach Anspruch 11, dadurch gekennzeichnet, daß die Anlenkmittel (15) ferner eine Buchse (60) aufweisen, die in einer Ausnehmung (58) des vertikalen Schenkels (59) des Winkels (52) gleitet und mit der Vertikalachse (49) zusammenwirkt, um ein Schwenken des Flügelrahmens (9) um eine Horizontalachse zu gestatten oder nicht.

13. Drehkippbeschlag nach Anspruch 12, dadurch gekennzeichnet, daß die Buchse (60) in ihrer Unterseite (62) ein Blindloch (63) aufweist, das dem Durchmesser der Vertikalachse (49) angepaßt ist, um das Einführen derselben zu gestatten, wobei diese Buchse ferner mit einer Transmissionsstange (61) verbunden ist, die in die Ausnehmung (58) auf der Höhe der oberen Kante (64) des vertikalen Schenkels (49) mündet und mit Hilfe von Verbindungsmitteln (66) mit einer Treibstange zusammenwirkt, die durch einen Verriegelungsmechanismus betätigt wird, wie ein Treibstangenverschluß oder ein Treibstangenschloß.

14. Drehkippbeschlag nach Anspruch 11, dadurch gekennzeichnet, daß der vertikale Schenkel (59) des Winkels (52) in der Nähe der Ecke (56) und auf seiner dem Äußeren der Tür, des Fensters od.dgl. zugekehrten Seite (67) eine Öffnung (68) aufweist, die mit der Ausnehmung (58) in Verbindung steht und durch welche das freie Ende (69) der Vertikalachse (49) in der maximalen Schwenkstellung des Flügelrahmens (9) austritt.

15. Drehkippbeschlag nach Anspruch 1, dadurch gekennzeichnet, daß der Hauptscherenarm (12) der Halteschere (11) an seinem hinteren Ende (116) einen zurückgebogenen Abschnitt in Form eines Winkels (155) aufweist, der in der Schwenkoffenstellung die obere Ecke (153) des Flügelrahmens (9) überdeckt und in seinem vertikalen Schenkel (156) eine Öffnung (157) aufweist, in welcher das bezüglich der vertikalen hinteren Kante (154) des Flügelrahmens (9) vorspringende Ende (158) einer Treibstange (159) eingreift, die durch einen Verriegelungsmechanismus betätigt wird, wie einen Treibstangenverschluß bzw. ein Treibstangenschloß.

## Claims

1. Fittings for a pivoting and tiltable wing of a door, window or the like with a sash (9) which partially covers the window frame (4), comprised of a square bracket (10) and a folding story-arm (11) fixed in fillisters (7, 8) and both comprising an auxiliary folding-arm leg (13, 113) connected, on the one hand, to the lower rail (21) or the upper rail (121) of the sash-frame (4) and, on the other hand, to the the lower rail (3) of the sash (9) or to a main-folding-arm leg (12) co-operating with the upper rail (150) of same, fittings characterized in that the square bracket (10) and the folding story-arm (11) furthermore comprise:
― a second folding-arm leg (24, 124) slidingly mounted, at its one end (25, 125), onto the lower (21) or the upper rail (121) of the sash-frame (4) and the other end (26, 126) of which is connected, by means of an hinged joint (26A, 126A), to the lower rail (3) of the sash (9) or the main folding-arm leg (12),
― and a connecting rod (39, 139) one end (40, 140) of which is hingedly mounted onto this second folding-arm leg (24, 124) and the other end of which is pivotingly secured to the lower (21) or the upper rail (121) of said sash-frame (4).

2. Fittings according to claim 1, characterized in that the square bracket (10) and the folding story-arm (11) comprise a support (18, 118) formed by an elongated plate (19, 119) inserted, by means of fixing members (20, 120) in fillisters (7), onto the lower (21) or upper rail (121) of the sash-frame (4), to this support (18, 118) being connected, on the one hand, the auxiliary folding-arm leg (13, 113) and the connecting rod (39, 139) by means of hinged joints (17, 117) and (41, 141) and, on the other hand, the end (25, 125) of the second folding-arm leg (24, 124).

3. Fittings according to claim 2, characterized in that the plate (19, 119) comprises, in its front part (29) oriented towards the front stile of the sash (4) a slide (27, 127) formed by an elongated opening (28, 128) into which is engaged a trunnion (30, 130) integral with the end (25, 125) of the second folding-arm leg (24, 124) and comprising, at its free end (32, 132), a side plate (33, 133) co-operating with the lower side (34) or the upper face (134) of said plate (19, 119).

4. Fittings according to claim 2, characterized in that the hinged joints (17, 117) and (41, 141) connecting the auxiliary folding-arm leg (13, 113) and the connecting rod (39, 139) to the support (18, 118) are as close as possible to each other and arranged as close as possible to the rear stile (22) of the sash-frame (4).

5. Fittings according to claims 1 and 2, characterized in that the second folding-arm leg (24, 124) is cambered in its centre (43, 143), enabling the introduction of the connecting rod (39, 139) between said second folding-arm leg (24, 124) and the plate (19, 119), in closing position of the door, window or the like.

6. Fittings according to claims 1 and 2, characterized in that the auxiliary folding-arm leg (13), located, in closing position of the sash (9), in the extension of the second folding-arm leg (24) and the connecting rod (39), has a thickness (45) equivalent to the thickness represented by the sum of these latter.

7. Fittings according to claim 2, characterized in that the hinged joint (17) connecting the auxiliary folding-arm leg (13) of the square bracket (10) to the support (18) is formed by a vertical spindle (46) largely introduced into the lower rail (21) of the sash-frame (4) and the end (47) of which, projecting with respect to said support (18), is engaged into a bore (48) provided for at the end (17A) of said auxiliary folding-arm leg (13).

8. Fittings according to claim 7, characterized in that the end (47) of the vertical spindle (46) has a conical shape and is engaged into the bore (48) provided for in the auxiliary folding-arm leg (13) in order to enable the pivoting of same, at a limited angle, about a horizontal axis and to allow the opening by tilting of the sash (2).

9. Fittings according to claims 1 and 8, characterized in that the square bracket (10) comprises hinging means (15) connecting the auxiliary folding-arm leg (13) connected to the sash (9) and comprised, on the one hand, of a vertical spindle (49) made integral, at its lower end (50), with the free end (14) of said auxiliary folding-arm leg (13) and, on the other hand, a square (52) covering the lower corner (16) of said sash (9) and inscribing in notches (53, 54) present in the rear stile (2) and the lower rail (3) of said sash (9), the square (52) comprising, in its lower edge (55), a cylindrical recess (57) which matches the spindle (49) in order to enable the passing through and the rotation of same.

10. Fittings according to claim 7, characterized in that the end (47) of the vertical spindle (46) matches the diameter of the bore (48) present in the auxiliary folding-arm leg (13), so that only the rotation about a vertical axis of same be enabled.

11. Fittings according to claims 1 and 10, characterized in that the square bracket (10) comprises hinging means (15) connecting the auxiliary folding-arm leg (13) to the sash (9) and comprised, on the one hand, of a vertical spindle (49) made integral, at its lower end (50), with the free end (14) of said auxiliary folding-arm leg (13) and, on the other hand, of a square (52) covering the lower corner (16) of the sash (9) and inscribing in notches (53, 54) present in the rear stile (2) and the lower rail (3) of said sash (9), the square (52) comprising, in its lower edge (55) and in the corner (56), an elongated opening (57A) serving as a passageway for the vertical spindle (49) and communicating with a recess (58) provided for in the vertical leg (59) of said square (52).

12. Fittings according to claim 11, characterized in that the hinging means (15) furthermore comprise a bushing (60) sliding in the recess (58) of the vertical leg (59) corresponding to the square (52) and co-operating with the vertical spindle (49) in order to enable or not the tilting of the sash (9) about a horizontal axis.

13. Fittings according to claim 12, characterized in that the bushing (60) has, on its lower face (62), a blind hole (63) which matches the diameter of the vertical spindle (49) in order to enable the engagement of same, this bushing being furthermore made integral with a transmission rod (61) coming out of the recess (58), at the level of the upper edge (64) of the vertical leg (59) and co-operating, through connecting means (66), with an operating rod actuated by a locking mechanism, such as an espagnolette bolt or bolt lock.

14. Fittings according to claim 12, characterized in that the vertical leg (59) of the square (52) comprises, in the vicinity of the corner (56) and on its face (67), oriented outwardly of this door, window or the like, an opening (68) communicating with the recess (58) and through which projects the free end (69) of the vertical spindle (49) in the position of maximum tilting of the sash (9).

15. Fittings according to claim 1, characterized in that the main folding-arm leg (12) of the folding stop-arm (11) comprises, at its rear end (116), a length (155), folded in the shape of a square, which, in opening position in the French way, covers the upper corner (153) of the sash (9) and having, in its vertical leg (156), a slot (157) into which engages the end (158), with respect to the rear vertical edge (154) of said sash (9), of an operating rod (159) actuated by a locking mechanism, such as an espagnolette bolt or bolt lock.
